# FASCICULE DE BREVET EUROPEEN

(11) **EP 4 342 841 B1**
(45) Date de publication et mention de la délivrance du brevet: **16.04.2025**
(21) Numéro de dépôt: 23198707.4
(22) Date de dépôt: 21.09.2023
(51) Int. Cl.: B66F 9/24

(54) **MACHINE DE MANUTENTION COMPRENANT UN DISPOSITIF DE CONTROLE D'ACCES ET PROCEDE DE CONTROLE D'ACCES CORRESPONDANT**
FLURFÖRDERZEUG MIT EINER ZUGANGSKONTROLLEINRICHTUNG UND VERFAHREN ZUR ZUGANGSKONTROLLE
HANDLING MACHINE COMPRISING AN ACCESS CONTROL DEVICE AND CORRESPONDING ACCESS CONTROL METHOD

(30) Priorité: 21.09.2022 FR 2209525
(43) Date de publication de la demande: 27.03.2024
(73) Titulaire: MANITOU BF, 44150 Ancenis (FR)
(72) Inventeur: GABILLARD, Guillaume, 44150 ANCENIS (FR)
(74) Mandataire: Ipsilon

(56) Documents cités:
- FR-A1- 3 000 928
- US-A1- 2021 158 466
- KEYTROLLER: "Forklift Safety and Monitoring Devices - Why you need them for your forklift fleet!", 22 October 2010 (2010-10-22), XP055032554, Retrieved from the Internet <URL:http://www.keytroller.com/skin1/downloads/Product-PDFs/KEYTROLLERTRADE.pdf> [retrieved on 20120712]

## Description

### DOMAINE DE L'INVENTION

La présente invention concerne de manière générale les machines de manutention et la gestion de l'accès du conducteur à la machine.

Une telle machine peut notamment être réalisée sous la forme d'un chariot à bras télescopique, d'une pelleteuse mécanique, d'une chargeuse à godet, d'une nacelle, d'un chariot à mât ou d'un autre type de machine.

### ART ANTERIEUR

On connait de l'état de la technique des machines de manutention qui peuvent être démarrées simplement avec une clef physique de démarrage qui peut d'ailleurs être la même pour différentes machines de manutention.

Un opérateur peut ainsi démarrer et utiliser une machine de manutention sur laquelle il n'est pas spécifiquement formé. La clef de démarrage permet notamment à un transporteur de pouvoir démarrer et faire rouler une machine de manutention pour la charger et la décharger à un endroit donné, ou encore, en cas d'accident, à un intervenant de démarrer et déplacer la machine de manutention pour la dégager de la zone d'accident.

Il existe cependant un risque important d'accident ou de dégradation de la machine lorsque l'opérateur actionne le système de manutention de la machine, qui comprend par exemple un bras télescopique muni de fourches, si l'opérateur ne possède pas les qualifications suffisantes pour utiliser ledit système de manutention.

Le document FR3000928 A1 décrit un chariot de manutention comprenant un mât de levage, une fourche de charge, et un dispositif d'identification d'utilisateur permettant de contrôler l'autorisation d'utilisation lors de la mise en service du chariot de manutention. Lorsqu'un conducteur occupe le siège de conducteur pour la mise en service du chariot de manutention et s'identifie au moyen du dispositif d'identification d'utilisateur, par exemple par reconnaissance d'image biométrique, un ordinateur règle automatiquement le siège de conducteur, l'accoudoir, le volant de direction et les éléments de commande. Après une identification d'utilisateur réussie, la ou les fonction(s) de confort est(sont) réglée(s) automatiquement à l'aide des paramètres de réglage mis en mémoire, conformément aux paramètres de réglage mis en mémoire pour l'utilisateur identifié.

Le document intitulé *"*Forklift Safety and Monitoring Devices - Why you need them for your forklift fleet!" de Keytroller, décrit un système de gestion de machines de manutention qui permet la gestion de différents utilisateurs avec des autorisations définies en fonction de la formation de l'opérateur.

Le document US2021/158466 A1 décrit un système de traitement de données qui réalise un comptage d'une fréquence de transport de chargement d'un chariot élévateur à fourche.

La présente invention a pour but de proposer une nouvelle machine de manutention et un procédé correspondant permettant de pallier tout ou partie des problèmes exposés ci-dessus.

### RESUME DE L'INVENTION

A cet effet, l'invention a pour objet une machine de manutention comprenant :
un châssis roulant, un système de manutention de charge ou de personne, comprenant par exemple un bras de levage équipé d'un dispositif de fourches ;
un dispositif de contrôle d'accès principal par identification biométrique, le dispositif de contrôle d'accès principal étant apte à acquérir une donnée biométrique d'un utilisateur et à identifier un profil utilisateur auquel correspond la donnée biométrique acquise, pour autoriser ou non l'accès à la machine à cet utilisateur en fonction de la donnée biométrique acquise, et un dispositif de contrôle d'accès auxiliaire, différent du dispositif de contrôle d'accès principal, le dispositif de contrôle d'accès auxiliaire étant apte à recevoir un code ou lire un code fourni par un utilisateur audit dispositif de contrôle d'accès auxiliaire, pour autoriser ou non l'accès à la machine en fonction dudit code, et une unité de traitement configurée pour :
   dans un mode de fonctionnement, dit mode transport, qui est activé lorsque l'accès à la machine est autorisé par le dispositif de contrôle d'accès auxiliaire, autoriser le déplacement au sol de la machine tout en empêchant ou en restreignant le fonctionnement du système de manutention de la machine ;
   dans un mode de fonctionnement, dit mode travail, qui est activé lorsque l'accès à la machine est autorisé par le dispositif de contrôle d'accès principal, autoriser un fonctionnement sans restriction du système de manutention par rapport au mode transport, ou définir au moins un paramètre de fonctionnement du système de manutention, tel qu'un angle maximal autorisé du bras de levage, ladite autorisation de fonctionnement sans restriction et ladite définition d'au moins un paramètre de fonctionnement étant fonction des données du profil utilisateur identifié.

Une telle conception de la machine permet grâce au dispositif de contrôle d'accès principal de déterminer, de manière fiable, qui utilise la machine, et de permettre à cet utilisateur d'utiliser la machine selon une configuration de fonctionnement adaptée à son profil utilisateur, tout en permettant à d'autres utilisateurs, dans des cas particuliers tels que le transport ou l'intervention d'un service de secours, de pouvoir déplacer la machine sans risque d'accident de manipulation du système de manutention.

Une telle conception de la machine permet, lorsque des conditions de niveau élevé d'identification sont remplies grâce au dispositif de contrôle d'accès principal par identification biométrique, d'autoriser un fonctionnement complet de la machine (sans restriction) ou de définir/régler les fonctions et paramétrages autorisés pour le maniement de la machine, en fonction du profil de l'utilisateur identifié.

Les termes « sans restriction » s'entendent par opposition aux restrictions prévues dans le mode transport. Bien entendu, les capacités de fonctionnement peuvent être en tant que telles limitées par les caractéristiques de construction de la machine, ou par les normes de fonctionnement implémentées dans la machine, ou par des précautions de sécurité qui s'appliquent à la machine indépendamment du profil du conducteur.

Le risque d'accident ou de dégradation de la machine peut ainsi être réduit lorsque, suite à l'identification, il est déterminé, grâce au profil de l'opérateur, que l'opérateur ne possède pas les qualifications suffisantes (ce qui correspond à un niveau d'autorisation d'utilisation faible de la machine).

En effet, le fonctionnement du système de manutention de la machine, par exemple un bras télescopique muni de fourches, peut être bridé, voire empêché, lorsque le profil de l'opérateur identifié correspond à un profil peu ou pas expérimenté. Lorsque l'opérateur identifié présente un profil utilisateur dont les données correspondent à un utilisateur suffisamment qualifié, les fonctions associées de la machine peuvent être déverrouillées et la machine peut être paramétrée automatiquement pour permettre une utilisation complète de la machine.

Lorsque l'utilisateur n'est pas identifiable avec le dispositif de contrôle d'accès principal par identification biométrique, le fait que la machine soit aussi munie d'un dispositif de contrôle d'accès auxiliaire de la machine par code, permet à un tiers qui possède ce code d'avoir accès à la machine pour la déplacer, par exemple en cas d'urgence, avec un fonctionnement restreint de la machine. En particulier, une personne d'un service de secours ou un transporteur peut recevoir un code sur un terminal, tel que son téléphone, le rentrer dans le dispositif de contrôle d'accès auxiliaire de la machine pour pouvoir déplacer la machine sans pour autant que le maniement du système de manutention soit permis ou avec une possibilité de maniement limitée du système de manutention.

La machine de manutention peut aussi comporter une ou plusieurs des caractéristiques suivantes prises dans toute combinaison techniquement admissible.

Selon un mode de réalisation de l'invention, en mode transport, l'unité de traitement est aussi configurée pour limiter la vitesse de déplacement au sol de la machine.

Selon un mode de réalisation de l'invention, le système de manutention comprend un bras inclinable entre une position basse et une position haute, le bras étant muni d'un dispositif de manutention, tel qu'un système de fourches, le bras étant par exemple un bras télescopique, de préférence monté pivotant à l'arrière de la machine.

Selon un mode de réalisation de l'invention, la machine inclut un système de capteur qui comprend tout ou partie des capteurs suivants :
un capteur d'un paramètre représentatif de l'angle du bras de levage ;
un capteur d'un paramètre représentatif d'un état de télescopage ou de la longueur du bras de levage ;
un capteur de vitesse de déplacement au sol de la machine ;
un capteur d'inclinaison de la machine ;
un capteur de détermination de la masse d'une charge portée par le système de manutention,
et l'unité de traitement est configurée pour définir une valeur maximale autorisée pour au moins une partie desdits paramètres en fonction des données du profil utilisateur identifié.

Selon un mode de réalisation de l'invention, le système de manutention comprend un mât le long duquel un dispositif de manutention, tel qu'un dispositif de fourches, est monté coulissant entre une position basse et une position haute.

Selon un mode de réalisation de l'invention, l'unité de traitement comprend un module de mémorisation de profils utilisateurs, au moins une partie desdits profils utilisateurs comprenant chacun une donnée biométrique, l'unité de traitement étant configurée pour déterminer le profil utilisateur dont la donnée biométrique correspond à la donnée biométrique acquise par le dispositif de contrôle d'accès principal, et pour autoriser l'accès à la machine en fonction du profil utilisateur déterminé.

Selon un mode de réalisation de l'invention, chaque profil utilisateur comprend aussi une donnée correspondant à un niveau d'autorisation d'utilisation de la machine, et l'unité de traitement est configurée pour définir ledit au moins un paramètre de fonctionnement du système de manutention en fonction de ladite donnée du profil de l'utilisateur déterminé correspondant au niveau d'autorisation d'utilisation de la machine.

Selon un mode de réalisation de l'invention, la machine comprenant un module de communication radio configuré pour consulter un ensemble de profils utilisateurs enregistrés sur un appareil distant, au moins une partie desdits profils utilisateurs comprenant chacun une donnée biométrique, l'unité de traitement de la machine est configurée pour déterminer le profil utilisateur dont la donnée biométrique correspond à la donnée biométrique acquise par le dispositif de contrôle d'accès principal, et pour autoriser l'accès à la machine lorsque ledit profil utilisateur a été déterminé.

Selon un mode de réalisation de l'invention, le dispositif de contrôle d'accès principal par identification biométrique est une caméra configurée pour acquérir une image d'au moins une partie du visage de l'utilisateur.

Selon un mode de réalisation de l'invention, le dispositif de contrôle d'accès auxiliaire est un lecteur de code, tel qu'un lecteur RFID ou un lecteur de QR code, ou un digicode.

L'invention concerne aussi un ensemble comprenant une machine de manutention selon l'un quelconque des modes de réalisation précédents, et un appareil distant, la machine comprenant un module de communication radio configuré pour consulter un ensemble de profils utilisateurs enregistrés sur ledit appareil distant, au moins une partie desdits profils utilisateurs comprenant chacun une donnée biométrique, l'unité de traitement étant configurée pour déterminer le profil utilisateur dont la donnée biométrique correspond à la donnée biométrique acquise par le dispositif de contrôle d'accès principal, et pour autoriser l'accès à la machine lorsque ledit profil utilisateur a été déterminé.

L'invention concerne aussi un procédé de contrôle d'accès à une machine de manutention, mis en œuvre à l'aide d'une machine selon l'une quelconque des modes de réalisation ou avec un ensemble selon le mode de réalisation précédent, le procédé comprenant les étape suivantes :
acquérir avec le dispositif de contrôle d'accès principal une donnée biométrique d'un utilisateur, et identifier un profil utilisateur auquel correspond la donnée biométrique acquise, et autoriser ou non l'accès à la machine à cet utilisateur en fonction de la donnée biométrique acquise ; ou recevoir ou lire un code avec le dispositif de contrôle d'accès auxiliaire, et autoriser ou non l'accès à la machine en fonction du code acquis, et
   - lorsque l'accès à la machine est autorisé par le dispositif de contrôle d'accès auxiliaire, autoriser le déplacement au sol de la machine tout en empêchant ou en restreignant le fonctionnement du système de manutention de la machine;
   - lorsque l'accès à la machine est autorisé par le dispositif de contrôle d'accès principal, autoriser un fonctionnement sans restriction de la machine de manutention, ou définir au moins un paramètre de fonctionnement du système de manutention, tel qu'un angle maximal autorisé du bras de levage,
ladite autorisation de fonctionnement sans restriction et ladite définition d'au moins un paramètre de fonctionnement étant fonction des données du profil utilisateur identifié.

### BREVE DESCRIPTION DES DESSINS

D'autres caractéristiques et avantages de l'invention ressortiront encore de la description qui suit, laquelle est purement illustrative et non limitative et doit être lue en regard des dessins annexés, sur lesquels :
- la Figure 1 est une vue schématique de côté d'une machine de manutention à bras de levage comprenant un dispositif de contrôle d'accès principal et un dispositif de contrôle d'accès auxiliaire selon un mode de réalisation ;
- la Figure 2 est une vue schématique d'une unité de traitement d'une machine de manutention selon un mode de réalisation, à laquelle sont raccordés des capteurs et des équipements à commander ;
- la Figure 3 est une vue schématique d'une machine de manutention communiquant avec un dispositif distant selon un mode de réalisation ;
- la Figure 4 est un logigramme comprenant des étapes d'un procédé de gestion d'accès selon un mode de réalisation.

### DESCRIPTION DETAILLEE

Le concept de l'invention est décrit plus complètement ci-après avec référence aux dessins joints, sur lesquels des modes de réalisation du concept de l'invention sont montrés. Sur les dessins, la taille et les tailles relatives des éléments peuvent être exagérées à des fins de clarté. Des numéros similaires font référence à des éléments similaires sur tous les dessins. Cependant, ce concept de l'invention peut être mis en œuvre sous de nombreuses formes différentes et ne devrait pas être interprété comme étant limité aux modes de réalisation exposés ici. Au lieu de cela, ces modes de réalisation sont proposés de sorte que cette description soit complète, et communiquent l'étendue du concept de l'invention aux hommes du métier.

Une référence dans toute la spécification à « un mode de réalisation » signifie qu'une fonctionnalité, une structure, ou une caractéristique particulière décrite en relation avec un mode de réalisation est incluse dans au moins un mode de réalisation de la présente invention. Ainsi, l'apparition de l'expression « dans un mode de réalisation » à divers emplacements dans toute la spécification ne fait pas nécessairement référence au même mode de réalisation. En outre, les fonctionnalités, les structures, ou les caractéristiques particulières peuvent être combinées de n'importe quelle manière appropriée dans un ou plusieurs modes de réalisation.

En référence aux figures, il est proposé une machine de manutention équipée d'un dispositif de contrôle d'accès principal 702 par identification biométrique et d'un dispositif de contrôle d'accès auxiliaire 704 différent du dispositif de contrôle d'accès principal 702. Le dispositif de contrôle d'accès principal 702 par identification biométrique offre un niveau de sécurité d'identification de l'utilisateur plus important que le dispositif de contrôle d'accès auxiliaire 704 par exemple par code. En effet, même si un code peut être associé à un utilisateur, un autre utilisateur peut utiliser ce code si l'utilisateur le lui a transmis ou en cas de vol d'information.

A la Figure 1, un exemple de machine de manutention 1 à bras de manutention a été représenté. La machine de manutention 1 comprend un châssis 2 roulant supporté sur le sol par l'intermédiaire d'un essieu avant 3 et d'un essieu arrière 4. En variante, la machine de manutention peut être une machine d'un autre type, telle qu'un chariot à mât.

La machine de manutention 1 comprend un système motorisé de déplacement de la machine sur le sol. Le système motorisé de déplacement de la machine comprend par exemple un moteur électrique et/ou un moteur à combustion interne, et un système de transmission aux roues et de contrôle de direction permettant de diriger le déplacement de la machine.

Le châssis 2 roulant porte un système de manutention 600 et un système d'actionnement permettant de déplacer ledit système de manutention par rapport au châssis 2. Le système de manutention 600 à la Figure 1 est un système de manutention de charge, mais peut être un système de manutention de personne.

Dans l'exemple illustré, le système de manutention comprend un bras 6, usuellement appelé bras de levage, articulé au châssis 2 roulant pour pouvoir être déplacé entre une position dite abaissée et une position levée. Dans le cas d'un chariot à mât, le système de manutention comprend un mât équipé d'un système de fourches monté coulissant le long du mât.

La machine de manutention inclut une unité de traitement (encore appelée unité de pilotage), comprenant par exemple un calculateur, qui permet à l'opérateur, par l'intermédiaire d'une interface homme-machine (qui peut comprendre un organe de conduite, tel qu'un joystick) de piloter la machine de manutention, et notamment de piloter le déplacement de la machine et/ou le système de manutention, tel que la position du bras 6.

Le châssis 2 roulant comprend une cabine 20 présentant une porte permettant à un opérateur de s'installer dans la cabine 20 pour piloter la machine.

Le bras 6 de levage (ou bras de manutention) est monté sur le châssis 2 et orientable autour d'un axe de rotation 7. En particulier, ledit axe de rotation 7 est horizontal lorsque le châssis 2 roulant est en appui sur un sol horizontal. Le bras 6 est saillant vers l'avant de la machine. Selon un mode de réalisation l'axe 7 est plus proche de l'essieu arrière que de l'essieu avant de la machine.

Le système de manutention, tel que le bras 6, est équipé d'un dispositif de manutention de charge ou de personne. Dans l'exemple illustré le dispositif de manutention comprend un porte charge 14, tel qu'un système de fourche ou de godet, articulé au bras 6 par une liaison 15 et configuré pour porter une charge utile 9.

Dans l'exemple illustré à la Figure 1, le bras 6 est du type télescopique. Le bras 6 comprend ainsi au moins deux segments déployables, par exemple à l'aide d'un vérin de déploiement, non représenté, agencé entre les au moins deux segments. En variante, le bras peut être un bras non télescopique.

Dans l'exemple de la Figure 1, le dispositif d'actionnement du bras inclut en particulier un actionneur de levage, par exemple un vérin hydraulique 8, qui permet de déplacer le bras 6 vers le haut et vers le bas autour de l'axe horizontal 7, sous la conduite du système de pilotage. En variante, l'actionneur de levage peut être un vérin électrique. Le système de pilotage peut comprendre une unité de traitement et au moins un organe de contrôle 12, tel qu'un joystick.

L'unité de traitement peut être configurée pour commander l'actionneur de levage, par exemple par l'intermédiaire d'un circuit hydraulique (non représenté), en fonction de la sollicitation par l'opérateur de l'organe de contrôle 12.

Le circuit hydraulique peut comprendre une source de pression hydraulique et un distributeur hydraulique intercalé entre la source de pression hydraulique et une électrovanne de commande du vérin 8 hydraulique. L'électrovanne de commande du vérin 8 hydraulique peut être commandée par le système de pilotage.

En variante, la machine de manutention peut être entièrement électrique.

### Système de capteur

La machine de manutention comprend un système de capteur pour fournir des signaux permettant à une unité de traitement 10 de la machine, qui peut être commune en tout ou partie avec l'unité de traitement présentée ci-dessus qui permet de piloter la machine, d'analyser les signaux des capteurs.

Le système de capteur comprend tout ou partie des capteurs suivants :
- un capteur de l'angle du bras de levage 6 ;
- un capteur de la position du dispositif de manutention, tel que l'angle d'inclinaison du porte outil ou de l'outil ;
- un capteur de la longueur de sortie du bras, ou de l'état rentré ou sorti du bras, lorsque ledit bras est télescopique.

Le système de capteur peut comprendre bien entendu d'autres capteurs pour mesurer différents paramètres de la machine, par exemple un capteur d'inclinaison (longitudinal et/ou latéral) de la machine, et/ou un capteur de détermination de la masse d'une charge portée par le système de manutention. Comme rappelé ci-dessus, le système de capteur est raccordé à l'unité de traitement pour permettre de déterminer des valeurs de différents paramètres de la machine de manutention.

Selon un mode de réalisation et comme illustré dans l'exemple de la Figure 3, la machine comprend aussi un module de communication radio 110 (i.e. un moyen de communication sans fils) qui peut être utilisé pour communiquer avec un appareil distant 31 par exemple pour accéder à des données de profils utilisateurs.

On peut prévoir que le module de communication radio 110 permette de communiquer avec l'appareil distant 31 par un réseau de communication sans fil, par exemple de type cellulaire, tel qu'un réseau de téléphonie mobile (GSM, GPRS, 3G, 4G 5G ...). On peut aussi prévoir que le module de communication permette de communiquer avec un appareil distant, selon un protocole distinct de la téléphonie mobile. Le réseau peut être un réseau de l'Internet des objets (LORA, SIGFOX...).

Le module de communication radio 110 peut aussi utiliser un protocole de communication courte distance, tel que le protocole Bluetooth.

On peut ainsi prévoir que le module de communication radio 110 soit utilisé pour communiquer avec un appareil proche, par exemple une clef radio, ou un téléphone intelligent de l'utilisateur.

On peut prévoir que l'unité de traitement compare les valeurs déterminées par le système de capteur avec des valeurs seuils (vitesse de déplacement maximale Vmax, angle de levage maximal Amax, longueur de télescopage maximale Tmax) ou d'état qui peuvent être définies ou redéfinies en fonction du profil utilisateur, et que le fonctionnement de la machine en particulier du dispositif de manutention soit limité en fonction du résultat de la comparaison.

### Dispositifs de contrôle d'accès

La machine de manutention comprend un dispositif de contrôle d'accès principal 702 par identification biométrique et un dispositif de contrôle d'accès auxiliaire 704 différent du dispositif de contrôle d'accès principal 702. Le dispositif de contrôle d'accès principal 702 est apte à acquérir une donnée biométrique VSG2 d'un utilisateur et à identifier un profil utilisateur P2, parmi plusieurs profils utilisateurs P1-P3 enregistrés, auquel correspond la donnée biométrique acquise VSG2, pour autoriser ou non l'accès à la machine à cet utilisateur en fonction de la donnée biométrique VSG2 acquise. Le dispositif de contrôle d'accès auxiliaire 704 est apte à recevoir un code CD1 ou lire un code CD1 fourni par un utilisateur audit dispositif de contrôle d'accès auxiliaire, pour autoriser ou non l'accès à la machine en fonction du code CD1 acquis.

Le dispositif de contrôle d'accès principal 702 par identification biométrique comprend par exemple un dispositif d'acquisition d'image tel qu'une caméra pour une reconnaissance faciale de l'utilisateur, ou un lecteur d'empreinte. Dans le cas d'une machine comprenant une cabine à porte, la caméra peut être située sur la porte elle-même à une hauteur adaptée pour identifier le visage d'une personne.

Des données de profil utilisateur P1, P2, P3 sont précédemment enregistrées dans un module de stockage 175 de profil utilisateur (Figure 2). Préférentiellement, le module de stockage 175 de profil utilisateur comprend plusieurs profils de différents utilisateurs. Chaque profil utilisateur comprend une donnée d'identification biométrique, telle qu'une empreinte ou tout ou partie du visage de l'utilisateur (par exemple le visage entier ou une pupille).

Comme illustré à la figure 3, on peut aussi prévoir que le module de stockage de profil utilisateur soit en tout ou partie déporté dans un appareil distant 31. On peut prévoir qu'un terminal 32 soit configuré pour communiquer avec l'appareil distant 31 pour permettre de gérer ce système, par exemple pour créer ou modifier un profil utilisateur.

Le module de contrôle d'accès 177 de l'unité de traitement 10 de la machine permet de déterminer si la donnée biométrique acquise correspond à une donnée biométrique mémorisée dans le module de stockage 175 de profil utilisateur.

Le module de contrôle d'accès 177 autorise ou règle (paramètre) le fonctionnement de la machine en fonction des données du profil utilisateur déterminé. Le profil utilisateur comprend par exemple un certificat de formation ou d'expérience, correspondant à un niveau d'autorisation donné d'utilisation de la machine. On peut prévoir que le profil utilisateur comprenne un niveau d'autorisation, correspondant à une formation ou expérience suffisante, qui autorise un fonctionnement de la machine aux valeurs maximales de ses capacités. Ainsi, on peut prévoir que si le profil utilisateur déterminé correspond à un utilisateur expérimenté, l'ensemble des fonctionnalités de la machine soit autorisé. Dans le cas d'un chariot télescopique, un utilisateur identifié expérimenté peut ainsi non seulement déplacer la machine au sol, mais commander le levage et la sortie du bras télescopique sans restriction particulière autre que des restrictions qui s'appliquent à la machine indépendamment du conducteur.

Lorsque le profil d'utilisateur identifié est celui d'un intérimaire ou d'un utilisateur peu expérimenté qui présente par exemple un certificat de formation sur la machine mais qui date de moins d'un an, le module de contrôle d'accès 177 peut régler (paramétrer), le fonctionnement de la machine pour limiter certaines fonctions. On peut ainsi prévoir que le déplacement de la machine soit autorisé, mais que la commande du système de manutention, telle que le levage du bras et/ou sa sortie, soit conditionnée à une vitesse de déplacement inférieure ou égale à une vitesse donnée considérée comme faible, et/ou à des valeurs d'angle de levage maximales et/ou de longueur de bras limitées. On peut prévoir que le module de contrôle d'accès 177 limite la vitesse de déplacement à une valeur de vitesse de déplacement maximale Vmax, l'angle de levage à une valeur d'angle de levage maximal Amax, et/ou la longueur de télescopage du bras à une valeur de longueur de télescopage maximale Tmax, ces valeurs étant inférieures à celles définies pour un profil expérimenté.

L'utilisateur peut aussi entrer ou fournir un code CD1 (distinct d'une donnée biométrique) au dispositif de contrôle d'accès auxiliaire 704. Le code peut se présenter sous différentes formes, telles qu'une suite d'éléments alphanumériques (par exemple "3785" comme illustré dans l'exemple de la Figure 2) à entrer via une interface telle qu'un clavier (digicode), un QR code ou un code barre, par exemple affichables sur un terminal de l'utilisateur, tel qu'un téléphone intelligent. Le code peut aussi être un signal radio envoyé par un dispositif portatif, tel qu'une clef muni d'un émetteur radio. Le code entré peut être un code avec une validité pendant une durée donnée, par exemple le temps du transport.

Ainsi lorsque l'utilisateur est identifié avec le dispositif de contrôle d'accès principal 702 par identification biométrique, la machine peut être réglée/ paramétrée automatiquement par le module de contrôle d'accès 177 pour permettre à l'utilisateur de bénéficier des fonctions de la machine compatibles avec les données de son profil utilisateur.

Lorsque l'utilisateur est identifié avec le dispositif de contrôle d'accès auxiliaire 704, la machine peut être réglée/ paramétrée automatiquement pour limiter le fonctionnement de la machine, en particulier pour limiter ou empêcher le fonctionnement du système de manutention.

Le dispositif de contrôle d'accès principal 702 par identification biométrique et le dispositif de contrôle d'accès auxiliaire 704 permettent chacun de donner accès à la machine. L'accès à la machine correspond à l'accès physique par exemple dans la cabine et à l'autorisation de démarrage de la machine.

Selon un aspect particulier, chaque dispositif de contrôle d'accès permet de déverrouiller un dispositif de verrouillage d'accès 706 au poste de pilotage, tel qu'une gâche de verrouillage d'une porte d'une cabine de la machine. Le dispositif de contrôle d'accès principal 702 par identification biométrique et le dispositif de contrôle d'accès auxiliaire 704 permettent aussi chacun de déverrouiller un dispositif de démarrage 708 de la machine, i.e. d'autoriser le démarrage de la machine par exemple par appui de l'utilisateur sur un bouton de démarrage, pour déplacer la machine et éventuellement commander le système de manutention avec ou sans restriction.

### Gestion des profils utilisateur

Un système de gestion des profils utilisateurs permet de gérer les profils utilisateurs enregistrés dans le module de stockage 175. Le système de gestion des profils utilisateurs peut être inclus dans l'unité de traitement avec une interface permettant à un opérateur autorisé de gérer les profils utilisateur. Le système de gestion peut être en tout ou partie déporté sur un appareil distant, par exemple l'appareil 31 ou le terminal 32 dans l'exemple de la Figure 3.

Le système de gestion permet de créer des profils de différents niveaux hiérarchiques. Un profil utilisateur de niveau supérieur permet de créer un profil inférieur comprenant moins de droit relatif au fonctionnement et/ou au paramétrage de la machine qu'un profil utilisateur de niveau supérieur.

Ainsi, on peut prévoir que le système comprend un premier niveau de profil utilisateur correspondant à un vendeur (ou fabriquant) de la machine. Le vendeur a tous les droits sur la machine. Il peut associer un compte client unique à la machine.

Le vendeur peut créer un deuxième niveau de profil utilisateur correspondant à un client. Le client peut créer un troisième niveau de profil utilisateur correspondant à un responsable de la machine et peut créer un quatrième niveau de profil utilisateur correspondant à un conducteur de la machine. Un responsable de la machine peut créer un profil utilisateur de type conducteur. Un responsable de la machine a le droit de conduire la machine et de régler le fonctionnement de la machine. Le responsable et le client peuvent chacun valider le droit de conduire pour un conducteur.

Un cinquième niveau de profil utilisateur est un profil de type transporteur pour lequel l'utilisateur peut conduire la machine pour la déplacer mais avec un fonctionnement limité, par exemple avec une vitesse réduite, et/ou avec un fonctionnement limité ou empêché du système de manutention (angle de bras de levage limité et/ou télescopage de bras empêché ou limité).

### Dispositif de communication audio et/ou vidéo

Avantageusement, la machine de manutention comprend un dispositif audio et/ou vidéo 131 permettant d'établir une communication audio et/ou vidéo avec un appareil distant par exemple pour prendre contact avec un opérateur distant, à la manière d'un visiophone, pour permettre à l'opérateur distant de fournir un code d'accès au conducteur ou de déverrouiller l'accès à distance à la machine et le fonctionnement en mode transport. Le dispositif audio et/ou vidéo 131 peut être intégré en totalité ou en partie avec le système de gestion d'accès.

### Système électronique et/ou informatique

Les fonctions et étapes décrites peuvent être mise en œuvre sous forme de programme informatique ou via des composants matériels (p. ex. des réseaux de portes programmables). En particulier, les fonctions et étapes opérées par l'unité de traitement peuvent être réalisées par des jeux d'instructions ou modules informatiques implémentés dans un processeur ou contrôleur ou être réalisées par des composants électroniques dédiés ou des composants de type circuit logique programmable (ou FPGA qui est l'acronyme de l'anglais field-programmable gate array, ce qui correspond littéralement à réseau de portes programmable in-situ) ou de type circuit intégré propre à une application (ou ASIC qui est l'acronyme de l'anglais application-specific integrated circuit, ce qui correspond littéralement à circuit intégré spécifique à une application). Il est aussi possible de combiner des parties informatiques et des parties électroniques.

L'unité de traitement est ainsi une unité électronique et/ou informatique. Lorsqu'il est précisé que ladite unité est configurée pour réaliser une opération donnée, cela signifie que l'unité comprend des instructions informatiques et les moyens d'exécution correspondants qui permettent de réaliser ladite opération et/ou que l'unité comprend des composants électroniques correspondants.

### Procédé de contrôle

La machine de manutention présentée ci-avant permet de mettre en œuvre un procédé de contrôle d'accès et de réglage de la machine décrit ci-après en lien avec la Figure 4.

Des données d'un profil utilisateur sont précédemment enregistrées dans un module de stockage 175 de profil utilisateur. Préférentiellement, le module de stockage 175 de profil utilisateur comprend plusieurs profils de différents utilisateurs. Chaque profil utilisateur comprend une donnée d'identification biométrique, telle qu'une empreinte ou tout ou partie du visage de l'utilisateur.

A l'étape 410, l'utilisateur se présente devant la machine et le système de gestion d'accès 702 par identification biométrique acquiert une donnée biométrique de l'utilisateur. On peut ainsi prévoir que l'utilisateur présente son visage devant une caméra à reconnaissance faciale dont la machine est équipée et qui forme le système de gestion d'accès 702 par identification biométrique.

A l'étape 420, le module de gestion d'accès 177 de l'unité de traitement de la machine détermine si la donnée biométrique acquise correspond à une donnée biométrique mémorisée dans le module de stockage 175 de profil utilisateur.

Dans l'affirmative, à l'étape 430, le module de gestion d'accès 177 commande le déverrouillage de l'accès au poste de pilotage, par exemple le déverrouillage d'une gâche électrique de portière de cabine et autorise le démarrage de la machine. L'utilisateur peut alors s'installer dans le poste de pilotage et démarrer la machine, par exemple en appuyant sur un organe de démarrage à commande électrique correspondant, tel qu'un bouton de démarrage.

Le module de gestion d'accès 177 active alors un mode, appelé mode travail, selon lequel il autorise le fonctionnement sans restriction particulière de la machine ou règle (paramètre) le fonctionnement du système de manutention de la machine, en fonction des données du profil utilisateur déterminé.

A l'étape 440, l'utilisateur peut entrer un code dans un dispositif de contrôle d'accès auxiliaire 704 différent du dispositif de contrôle d'accès principal 702. Cette étape 440 peut être exécutée soit directement, soit en l'absence d'identification d'un profil utilisateur correspondant dans le module de stockage 175 de profil utilisateur. Le dispositif de contrôle d'accès auxiliaire 704 est par exemple un clavier disposé sous la caméra de reconnaissance faciale permettant à l'utilisateur de rentrer un digicode pour accéder à la machine. Le clavier peut se présenter sous forme d'un boitier physique ou encore directement incrusté dans une vitre de la cabine. Dans ce cas, le clavier peut être activé par un capteur de proximité utilisé pour la caméra.

Lorsque le code fourni au dispositif de contrôle d'accès auxiliaire 704 correspond à un code prédéfini, le module de gestion d'accès 177 active un mode, dit mode transport, selon lequel il règle (paramètre) le fonctionnement de la machine pour limiter des fonctionnalités de la machine.

La reconnaissance d'un conducteur autorisé (dispositif de contrôle d'accès principal 702) ou d'un code autorisé (dispositif de contrôle d'accès auxiliaire 704) entraîne le déverrouillage d'un dispositif de verrouillage d'accès 706 physique à la machine, tel qu'une gâche de verrouillage électrique d'une porte du poste de pilotage de la machine, et l'autorisation d'activation du dispositif de démarrage 708 de la machine.

On peut prévoir que la machine soit munie d'une combinaison d'un ou plusieurs dispositif(s) de contrôle d'accès principal 702 et d'un ou plusieurs dispositif(s) de contrôle d'accès auxiliaire 704.

Par exemple la machine peut comprendre :
- une caméra de reconnaissance faciale,
- un dispositif de réception radio pour recevoir un signal codé émis par un appareil de type clé radio,
- un lecteur de RFID,
- un clavier d'entrée de données, par exemple pour entrer un digicode,
- un module de communication Bluetooth pour une association avec un appareil correspondant, tel qu'un smartphone, et pour pouvoir acquérir un code correspondant.

Différentes restrictions peuvent être appliquées en fonction des types de machines pour le mode transport :

Exemple de réglage pour une machine à bras télescopique (encore appelé chariot télescopique), valable aussi pour une machine à tourelle :
- Système de manutention : la sortie de la partie télescopique du bras est empêchée, mais la rentrée est autorisée. L'angle de flèche est limité par exemple à 10° par rapport à l'horizontale, tout en autorisant la descente de la flèche, par exemple lorsque la machine était initialement à une valeur d'angle de flèche supérieure à la valeur limite ;
- Transmission : Bridage de la machine en vitesse, puissance, et/ou accélération
- éventuellement : Désactivation des fonctions non nécessaires, Bluetooth, radio, wifi.

Exemple de réglage pour un chariot à mat, chargeuse articulées, chargeuses compactes :
- Système de manutention : Levage limité (par exemple 2 mètres pour le dispositif qui porte la charge)
- Transmission : Bridage de la machine en vitesse, puissance, et/ou accélération
- éventuellement : Désactivation de fonctions non nécessaires, telles que Bluetooth, radio, wifi.

Exemple de réglage pour une nacelle élévatrice :
- Système de manutention : la sortie de la partie télescopique du bras est empêchée, mais la rentrée est autorisée. Le levage des bras est limité tout en autorisant la descente des bras, par exemple lorsque la machine était initialement dans une configuration où les bras étaient dans une position haute supérieure à la valeur limite ;
- Transmission : Bridage de la machine en vitesse

L'invention n'est pas limitée aux modes de réalisation illustrés dans les dessins. En conséquence, il doit être entendu que, lorsque les caractéristiques mentionnées dans les revendications annexées sont suivies par des signes de référence, ces signes sont inclus uniquement dans le but d'améliorer l'intelligibilité des revendications et ne sont nullement limitatifs de la portée des revendications.

De plus, le terme « comprenant » n'exclut pas d'autres éléments ou étapes. En outre, des caractéristiques ou étapes qui ont été décrites en référence à l'un des modes de réalisation exposés ci-dessus peuvent également être utilisées en combinaison avec d'autres caractéristiques ou étapes d'autres modes de réalisation exposés ci-dessus.

## Revendications

1. Machine (1) de manutention comprenant :
- un châssis roulant (2) ;
- un système de manutention (600) de charge ou de personne, comprenant par exemple un bras de levage (6) équipé d'un dispositif de fourches (14) ;
- un dispositif de contrôle d'accès principal (702) par identification biométrique, le dispositif de contrôle d'accès principal (702) étant apte à acquérir une donnée biométrique (VSG2) d'un utilisateur et à identifier un profil utilisateur (P2) auquel correspond la donnée biométrique acquise (VSG2), pour autoriser ou non l'accès à la machine à cet utilisateur en fonction de la donnée biométrique (VSG2) acquise, et
- un dispositif de contrôle d'accès auxiliaire (704), différent du dispositif de contrôle d'accès principal (702), le dispositif de contrôle d'accès auxiliaire (704) étant apte à recevoir un code (CD1) ou lire un code (CD1) fourni par un utilisateur audit dispositif de contrôle d'accès auxiliaire, pour autoriser ou non l'accès à la machine en fonction dudit code (CD1), et
- une unité de traitement (10) configurée pour :
- dans un mode de fonctionnement, dit mode transport, qui est activé lorsque l'accès à la machine est autorisé par le dispositif de contrôle d'accès auxiliaire (704), autoriser le déplacement au sol de la machine tout en empêchant ou en restreignant le fonctionnement du système de manutention (600) de la machine ;
dans un mode de fonctionnement, dit mode travail, qui est activé lorsque l'accès à la machine est autorisé par le dispositif de contrôle d'accès principal (702), autoriser un fonctionnement sans restriction du système de manutention (600) par rapport au mode transport, ou définir au moins un paramètre de fonctionnement du système de manutention (600), tel qu'un angle maximal autorisé du bras de levage,
ladite autorisation de fonctionnement sans restriction et ladite définition d'au moins un paramètre de fonctionnement étant fonction des données du profil utilisateur (P2) identifié.

2. Machine (1) selon la revendication 1, dans laquelle, en mode transport, l'unité de traitement (10) est aussi configurée pour limiter la vitesse de déplacement au sol de la machine.

3. Machine (1) selon la revendication 1 ou 2, dans laquelle le système de manutention (600) comprend un bras de levage (6) inclinable entre une position basse et une position haute, le bras étant muni d'un dispositif de manutention (14), tel qu'un système de fourches, le bras étant par exemple un bras télescopique, de préférence monté pivotant à l'arrière de la machine.

4. Machine (1) selon la revendication 3, dans laquelle la machine inclut un système de capteur qui comprend tout ou partie des capteurs suivants :
un capteur d'un paramètre représentatif de l'angle du bras de levage ;
un capteur d'un paramètre représentatif d'un état de télescopage ou de la longueur du bras de levage ;
un capteur de vitesse de déplacement au sol de la machine ;
un capteur d'inclinaison de la machine ;
un capteur de détermination de la masse d'une charge portée par le système de manutention,
et l'unité de traitement (10) est configurée pour définir une valeur maximale autorisée pour au moins une partie desdits paramètres en fonction des données du profil utilisateur identifié.

5. Machine (1) selon l'une quelconque des revendications précédentes, dans laquelle le système de manutention comprend un mât le long duquel un dispositif de manutention, tel qu'un dispositif de fourches, est monté coulissant entre une position basse et une position haute.

6. Machine (1) selon l'une quelconque des revendications précédentes, dans laquelle l'unité de traitement (10) comprend un module de mémorisation (175) de profils utilisateurs, au moins une partie desdits profils utilisateurs (P1, P2, P3) comprenant chacun une donnée biométrique, l'unité de traitement (10) étant configurée pour déterminer le profil utilisateur (P2) dont la donnée biométrique correspond à la donnée biométrique (VSG2) acquise par le dispositif de contrôle d'accès principal (702), et pour autoriser l'accès à la machine en fonction du profil utilisateur déterminé.

7. Machine (1) selon la revendication 6, dans laquelle chaque profil utilisateur (P1, P2, P3) comprend aussi une donnée correspondant à un niveau d'autorisation d'utilisation de la machine, et l'unité de traitement (10) étant configurée pour définir ledit au moins un paramètre de fonctionnement du système de manutention (600) en fonction de ladite donnée du profil de l'utilisateur (P2) déterminé correspondant au niveau d'autorisation d'utilisation de la machine.

8. Machine (1) selon l'une quelconque des revendications 1 à 7, dans laquelle la machine (1) comprenant un module de communication radio (110) configuré pour consulter un ensemble de profils utilisateurs (P1, P2, P3) enregistrés sur un appareil distant (31), au moins une partie desdits profils utilisateurs (P1, P2, P3) comprenant chacun une donnée biométrique, l'unité de traitement (10) de la machine (1) est configurée pour déterminer le profil utilisateur (P2) dont la donnée biométrique correspond à la donnée biométrique (VSG2) acquise par le dispositif de contrôle d'accès principal (702), et pour autoriser l'accès à la machine lorsque ledit profil utilisateur (P2) a été déterminé.

9. Machine (1) selon l'une quelconque des revendications précédentes, dans laquelle le dispositif de contrôle d'accès principal (702) par identification biométrique est une caméra configurée pour acquérir une image d'au moins une partie du visage de l'utilisateur.

10. Machine (1) selon l'une quelconque des revendications précédentes, dans laquelle le dispositif de contrôle d'accès auxiliaire (704) est un lecteur de code, tel qu'un lecteur RFID ou un lecteur de QR code, ou un digicode.

11. Ensemble comprenant une machine (1) de manutention selon l'une quelconque des revendications précédentes, et un appareil distant (31), la machine (1) comprenant un module de communication radio (110) configuré pour consulter un ensemble de profils utilisateurs enregistrés sur ledit appareil distant (31), au moins une partie desdits profils utilisateurs (P1, P2, P3) comprenant chacun une donnée biométrique, l'unité de traitement (10) étant configurée pour déterminer le profil utilisateur (P2) dont la donnée biométrique correspond à la donnée biométrique (VSG2) acquise par le dispositif de contrôle d'accès principal (702), et pour autoriser l'accès à la machine lorsque ledit profil utilisateur (P2) a été déterminé.

12. Procédé de contrôle d'accès à une machine de manutention, mis en œuvre à l'aide d'une machine selon l'une quelconque des revendications 1 à 10 ou avec un ensemble selon la revendication 11, le procédé comprenant les étape suivantes :
- acquérir avec le dispositif de contrôle d'accès principal (702) une donnée biométrique (VSG2) d'un utilisateur, et identifier un profil utilisateur (P2) auquel correspond la donnée biométrique acquise (VSG2), et autoriser ou non l'accès à la machine à cet utilisateur en fonction de la donnée biométrique (VSG2) acquise ;
ou
- recevoir ou lire un code (CD1) avec le dispositif de contrôle d'accès auxiliaire (704), et autoriser ou non l'accès à la machine en fonction du code (CD1) acquis, et
- lorsque l'accès à la machine est autorisé par le dispositif de contrôle d'accès auxiliaire (704), autoriser le déplacement au sol de la machine tout en empêchant ou en restreignant le fonctionnement du système de manutention (600) de la machine;
- lorsque l'accès à la machine est autorisé par le dispositif de contrôle d'accès principal (702), autoriser un fonctionnement sans restriction de la machine de manutention, ou définir au moins un paramètre de fonctionnement du système de manutention (600), tel qu'un angle maximal autorisé du bras de levage,
ladite autorisation de fonctionnement sans restriction et ladite définition d'au moins un paramètre de fonctionnement étant fonction des données du profil utilisateur (P2) identifié.

## Patentansprüche

1. Beförderungsmaschine (1), beinhaltend:
- ein Fahrgestell (2);
- ein System zur Beförderung (600) einer Last oder einer Person, beinhaltend beispielsweise einen Hebearm (6), der mit einer Gabelvorrichtung (14) ausgerüstet ist;
- eine Zugangskontrollhauptvorrichtung (702) durch biometrische Identifikation, wobei die Zugangskontrollhauptvorrichtung (702) dazu fähig ist, ein biometrisches Datenelement (VSG2) eines Benutzers zu erfassen und ein Benutzerprofil (P2), dem das erfasste biometrische Datenelement (VSG2) entspricht, zu identifizieren, um diesem Benutzer den Zugang zu der Maschine in Abhängigkeit von dem erfassten biometrischen Datenelement (VSG2) zu erlauben oder nicht, und
- eine Zugangskontrollzusatzvorrichtung (704), die sich von der Zugangskontrollhauptvorrichtung (702) unterscheidet, wobei die Zugangskontrollzusatzvorrichtung (704) dazu fähig ist, einen Code (CD1) zu empfangen oder einen Code (CD1) zu lesen, der der Zugangskontrollzusatzvorrichtung durch einen Benutzer bereitstellt wird, um den Zugang zu der Maschine in Abhängigkeit von dem Code (CD1) zu erlauben oder nicht, und
- eine Verarbeitungseinheit (10), die zu Folgendem konfiguriert ist:
- in einem Betriebsmodus, der als Transportmodus bezeichnet wird und aktiviert ist, wenn der Zugang zu der Maschine durch die Zugangskontrollzusatzvorrichtung (704) erlaubt wird, Erlauben der Fortbewegung der Maschine am Boden und gleichzeitig Verhindern oder Beschränken des Betriebs des Beförderungssystems (600) der Maschine;
in einem Betriebsmodus, der als Arbeitsmodus bezeichnet wird und aktiviert ist, wenn der Zugang zu der Maschine durch die Zugangskontrollhauptvorrichtung (702) erlaubt wird, Erlauben eines uneingeschränkten Betriebs des Beförderungssystems (600) im Vergleich zum Transportmodus oder Definieren mindestens eines Betriebsparameters des Beförderungssystems (600), wie etwa eines erlaubten Maximalwinkels des Hebearms,
wobei die uneingeschränkte Betriebserlaubnis und die Definition mindestens eines Betriebsparameters von den Daten des identifizierten Benutzerprofils (P2) abhängen.

2. Maschine (1) nach Anspruch 1, wobei die Verarbeitungseinheit (10) im Transportmodus auch dazu konfiguriert ist, die Fortbewegungsgeschwindigkeit der Maschine am Boden zu begrenzen.

3. Maschine (1) nach Anspruch 1 oder 2, wobei das Beförderungssystem (600) einen Hebearm (6) beinhaltet, der zwischen einer tiefen Stellung und einer hohen Stellung neigbar ist, wobei der Arm über eine Beförderungsvorrichtung (14), wie etwa ein Gabelsystem, verfügt, wobei der Arm beispielsweise ein Teleskoparm ist, der vorzugsweise hinten an der Maschine schwenkbar montiert ist.

4. Maschine (1) nach Anspruch 3, wobei die Maschine ein Sensorsystem umfasst, das alle oder einen Teil der folgenden Sensoren beinhaltet:
einen Sensor für einen Parameter, der für den Winkel des Hebearms repräsentativ ist;
einen Sensor für einen Parameter, der für einen Ausfahrzustand oder für die Länge des Hebearms repräsentativ ist;
einen Sensor für eine Fortbewegungsgeschwindigkeit der Maschine am Boden;
einen Sensor für die Neigung der Maschine;
einen Sensor zur Bestimmung der Masse einer Last, die von dem Beförderungssystem getragen wird,
und die Verarbeitungseinheit (10) dazu konfiguriert ist, einen erlaubten Maximalwert für mindestens einen Teil der Parameter in Abhängigkeit von den Daten des identifizierten Benutzerprofils zu definieren.

5. Maschine (1) nach einem der vorhergehenden Ansprüche, wobei das Beförderungssystem einen Mast beinhaltet, entlang dessen eine Beförderungsvorrichtung, wie etwa eine Gabelvorrichtung, zwischen einer tiefen Stellung und einer hohen Stellung verschiebbar montiert ist.

6. Maschine (1) nach einem der vorhergehenden Ansprüche, wobei die Verarbeitungseinheit (10) ein Modul zur Speicherung (175) von Benutzerprofilen beinhaltet, wobei mindestens ein Teil der Benutzerprofile (P1, P2, P3) jeweils ein biometrisches Datenelement beinhaltet, wobei die Verarbeitungseinheit (10) dazu konfiguriert ist, das Benutzerprofil (P2), dessen biometrisches Datenelement dem durch die Zugangskontrollhauptvorrichtung (702) erfassten biometrischen Datenelement (VSG2) entspricht, zu bestimmen und den Zugang zu der Maschine in Abhängigkeit von dem bestimmten Benutzerprofil zu erlauben.

7. Maschine (1) nach Anspruch 6, wobei jedes Benutzerprofil (P1, P2, P3) ferner ein Datenelement beinhaltet, das einer Nutzungserlaubnisstufe der Maschine entspricht, und die Verarbeitungseinheit (10) dazu konfiguriert ist, den mindestens einen Betriebsparameter des Beförderungssystems (600) in Abhängigkeit von dem Datenelement des bestimmten Profils des Benutzers (P2), das der Nutzungserlaubnisstufe der Maschine entspricht, zu definieren.

8. Maschine (1) nach einem der Ansprüche 1 bis 7, wobei, wobei die Maschine (1) ein Funkkommunikationsmodul (110) beinhaltet, das dazu konfiguriert ist, einen Satz Benutzerprofile (P1, P2, P3) abzufragen, die in einer entfernten Einrichtung (31) gespeichert sind, wobei mindestens ein Teil der Benutzerprofile (P1, P2, P3) jeweils ein biometrisches Datenelement beinhaltet, die Verarbeitungseinheit (10) der Maschine (1) dazu konfiguriert ist, das Benutzerprofil (P2), dessen biometrisches Datenelement dem durch die Zugangskontrollhauptvorrichtung (702) erfassten biometrischen Datenelement (VSG2) entspricht, zu bestimmen und den Zugang zu der Maschine zu erlauben, wenn das Benutzerprofil (P2) bestimmt wurde.

9. Maschine (1) nach einem der vorhergehenden Ansprüche, wobei die Zugangskontrollhauptvorrichtung (702) durch biometrische Identifikation eine Kamera ist, die dazu konfiguriert ist, ein Bild mindestens eines Teils des Gesichts des Benutzers zu erfassen.

10. Maschine (1) nach einem der vorhergehenden Ansprüche, wobei die Zugangskontrollzusatzvorrichtung (704) ein Codeleser, wie etwa ein RFID-Leser oder ein QR-Code-Leser, oder ein elektronisches Türschloss ist.

11. Anordnung, beinhaltend eine Beförderungsmaschine (1) nach einem der vorhergehenden Ansprüche und eine entfernte Einrichtung (31), wobei die Maschine (1) ein Funkkommunikationsmodul (110) beinhaltet, das dazu konfiguriert ist, einen Satz Benutzerprofile abzufragen, die in der entfernten Einrichtung (31) gespeichert sind, wobei mindestens ein Teil der Benutzerprofile (P1, P2, P3) jeweils ein biometrisches Datenelement beinhaltet, wobei die Verarbeitungseinheit (10) dazu konfiguriert ist, das Benutzerprofil (P2), dessen biometrisches Datenelement dem durch die Zugangskontrollhauptvorrichtung (702) erfassten biometrischen Datenelement (VSG2) entspricht, zu bestimmen und den Zugang zu der Maschine zu erlauben, wenn das Benutzerprofil (P2) bestimmt wurde.

12. Verfahren zur Kontrolle eines Zugangs zu einer Beförderungsmaschine, das mit Hilfe einer Maschine nach einem der Ansprüche 1 bis 10 oder mit einer Anordnung nach Anspruch 11 umgesetzt wird, wobei das Verfahren die folgenden Schritte beinhaltet:
- Erfassen, mit der Zugangskontrollhauptvorrichtung (702), eines biometrischen Datenelements (VSG2) eines Benutzers und Identifizieren eines Benutzerprofils (P2), dem das erfasste biometrische Datenelement (VSG2) entspricht, und Erlauben oder nicht des Zugangs zu der Maschine für diesen Benutzer in Abhängigkeit von dem erfassten biometrischen Datenelement (VSG2);
oder
- Empfangen oder Lesen eines Codes (CD1) mit der Zugangskontrollzusatzvorrichtung (704) und Erlauben oder nicht des Zugangs zu der Maschine in Abhängigkeit von dem erfassten Code (CD1), und
- wenn der Zugang zu der Maschine durch die Zugangskontrollzusatzvorrichtung (704) erlaubt wird, Erlauben der Fortbewegung der Maschine am Boden und gleichzeitig Verhindern oder Beschränken des Betriebs des Beförderungssystems (600) der Maschine;
- wenn der Zugang zu der Maschine durch die Zugangskontrollhauptvorrichtung (702) erlaubt wird, Erlauben eines uneingeschränkten Betriebs der Beförderungsmaschine oder Definieren mindestens eines Betriebsparameters des Beförderungssystems (600), wie etwa eines erlaubten Maximalwinkels des Hebearms,
wobei die uneingeschränkte Betriebserlaubnis und die Definition mindestens eines Betriebsparameters von den Daten des identifizierten Benutzerprofils (P2) abhängen.

## Claims

1. Handling machine (1) comprising:
- a rolling frame (2);
- a load- or person-handling system (600), comprising, for example, a lifting arm (6) equipped with a fork device (14);
- a biometric identification main access control device (702), the main access control device (702) being able to acquire a biometric datum (VSG2) of a user and to identify a user profile (P2) to which the acquired biometric datum (VSG2) corresponds, in order to authorize or not authorize access to the machine to that user depending on the acquired biometric datum (VSG2), and
- an auxiliary access control device (704), which is different from the main access control device (702), the auxiliary access control device (704) being able to receive a code (CD1) or read a code (CD1) supplied by a user to said auxiliary access control device, in order to authorize or not authorize access to the machine depending on said code (CD1), and
- a processing unit (10) configured to:
- in one operating mode, referred to as the transport mode, which is activated when access to the machine is authorized by the auxiliary access control device (704), authorize the movement of the machine on the ground while at the same time preventing or restricting the operation of the handling system (600) of the machine;
in one operating mode, referred to as the work mode, which is activated when access to the machine is authorized by the main access control device (702), authorize unrestricted operation of the handling system (600) with respect to the transport mode, or define at least one operating parameter of the handling system (600), such as a maximum authorized angle of the lifting arm,
said authorization for unrestricted operation and said definition of at least one operating parameter depending on the data of the identified user profile (P2).

2. Machine (1) according to Claim 1, wherein, in the transport mode, the processing unit (10) is also configured to limit the ground speed of the machine.

3. Machine (1) according to Claim 1 or 2, wherein the handling system (600) comprises a lifting arm (6) which can be tilted between a low position and a high position, the arm being provided with a handling device (14), such as a fork system, the arm being, for example, a telescopic arm, preferably pivotally mounted at the rear of the machine.

4. Machine (1) according to Claim 3, wherein the machine includes a sensor system which comprises all or some of the following sensors:
a sensor of a parameter which is representative of the angle of the lifting arm;
a sensor of a parameter which is representative of a telescoping state or of the length of the lifting arm;
a sensor of the ground speed of the machine;
a sensor of the tilt of the machine;
a sensor for determining the mass of a load carried by the handling system,
and the processing unit (10) is configured to define a maximum authorized value for at least some of said parameters depending on the data of the identified user profile.

5. Machine (1) according to any one of the preceding claims, wherein the handling system comprises a mast along which a handling device, such as a fork device, is slidably mounted between a low position and a high position.

6. Machine (1) according to any one of the preceding claims, wherein the processing unit (10) comprises a storage module (175) for storing user profiles, at least some of said user profiles (P1, P2, P3) each comprising a biometric datum, the processing unit (10) being configured to determine the user profile (P2) the biometric datum of which corresponds to the biometric datum (VSG2) acquired by the main access control device (702), and to authorize access to the machine depending on the determined user profile.

7. Machine (1) according to Claim 6, wherein each user profile (P1, P2, P3) also comprises a datum corresponding to a level of authorization for use of the machine, and the processing unit (10) being configured to define said at least one operating parameter of the handling system (600) depending on said datum of the determined user profile (P2) corresponding to the level of authorization for use of the machine.

8. Machine (1) according to any one of Claims 1 to 7, wherein the machine (1) comprises a radio communication module (110) configured to consult a set of user profiles (P1, P2, P3) which are stored on a remote apparatus (31), at least some of said user profiles (P1, P2, P3) each comprising a biometric datum, the processing unit (10) of the machine (1) is configured to determine the user profile (P2) the biometric datum of which corresponds to the biometric datum (VSG2) acquired by the main access control device (702), and to authorize access to the machine when said user profile (P2) has been determined.

9. Machine (1) according to any one of the preceding claims, wherein the biometric identification main access control device (702) is a camera configured to acquire an image of at least some of the user's face.

10. Machine (1) according to any one of the preceding claims, wherein the auxiliary access control device (704) is a code reader, such as an RFID reader or QR code reader, or a digicode.

11. Assembly comprising a handling machine (1) according to any one of the preceding claims, and a remote apparatus (31), the machine (1) comprising a radio communication module (110) configured to consult a set of user profiles which are stored on said remote apparatus (31), at least some of said user profiles (P1, P2, P3) each comprising a biometric datum, the processing unit (10) being configured to determine the user profile (P2) the biometric datum of which corresponds to the biometric datum (VSG2) acquired by the main access control device (702), and to authorize access to the machine when said user profile (P2) has been determined.

12. Method for controlling access to a handling machine, implemented using a machine according to any one of Claims 1 to 10 or with an assembly according to Claim 11, the method comprising the following steps:
- acquiring, with the main access control device (702), a biometric datum (VSG2) of a user, and identifying a user profile (P2) to which the acquired biometric datum (VSG2) corresponds, and authorizing or not authorizing access to the machine to that user depending on the acquired biometric datum (VSG2);
or
- receiving or reading a code (CD1) with the auxiliary access control device (704), and authorizing or not authorizing access to the machine depending on the acquired code (CD1), and
- when access to the machine is authorized by the auxiliary access control device (704), authorizing the movement of the machine on the ground while at the same time preventing or restricting the operation of the handling system (600) of the machine;
- when access to the machine is authorized by the main access control device (702), authorizing unrestricted operation of the handling machine, or defining at least one operating parameter of the handling system (600), such as a maximum authorized angle of the lifting arm, said authorization for unrestricted operation and said definition of at least one operating parameter depending on the data of the identified user profile (P2).
